# EUROPÄISCHE PATENTSCHRIFT

(11) **EP 1 488 014 B1**
(45) Veröffentlichungstag und Bekanntmachung des Hinweises auf die Patenterteilung: **27.07.2005**
(21) Anmeldenummer: 03717151.9
(22) Anmeldetag: 17.03.2003
(51) Int. Cl.: C21D 1/667

(54) **VERFAHREN UND VORRICHTUNG ZUR KONVEKTIVEN WÄRMEÜBERTRAGUNG ZWISCHEN EINEM WÄRMEÜBERTRAGUNGSMITTEL UND DER STIRNFLÄCHE EINES GEWICKELTEN METALLBANDES IN FORM EINES COILS**
METHOD AND DEVICE FOR CONVECTIVE HEAT TRANSFER BETWEEN A HEAT TRANSFER MEDIUM AND THE FRONT FACE OF A WOUND METAL STRIP IN THE FORM OF A COIL
PROCEDE ET UN DISPOSITIF POUR TRANSMETTRE LA CHALEUR PAR CONVECTION ENTRE UN SUPPORT DE TRANSMISSION THERMIQUE ET LA FACE FRONTALE D'UNE BANDE METALLIQUE ENROULEE EN FORME DE SERPENTIN

(30) Priorität: 15.03.2002 DE 10211749; 19.06.2002 DE 10227498
(43) Veröffentlichungstag der Anmeldung: 22.12.2004
(73) Patentinhaber: Schwartz, Eva, 52066 Aachen (DE)
(72) Erfinder: Schwartz, Rolf-Josef, 52152 Simmerath (DE)
(74) Vertreter: Jostarndt, Hans-Dieter, Dr. Dipl.-Phys.
(86) Internationale Anmeldenummer: PCT/DE2003/000865
(87) Internationale Veröffentlichungsnummer: WO 2003/078666

(56) Entgegenhaltungen:
- DATABASE WPI Section Ch, Week 199909 Derwent Publications Ltd., London, GB; Class M24, AN 1999-099748 XP002249612 & JP 10 328738 A (KAWASAKI STEEL CORP), 15. Dezember 1998 (1998-12-15)
- DATABASE WPI Section Ch, Week 199333 Derwent Publications Ltd., London, GB; Class M21, AN 1993-261045 XP002249613 & JP 05 177240 A (NIPPON STEEL CORP), 20. Juli 1993 (1993-07-20)

## Beschreibung

Die Erfindung betrifft ein Verfahren zur konvektiven Wärmeübertragung zwischen einem Wärmeübertragungsmittel und einer Stirnfläche eines gewickelten Metallbandes in Form eines Coils, bei dem die Stirnfläche mit dem Wärmeübertragungsmittel mittels wenigstens einer Düsenwand beaufschlagt wird.

Die Erfindung betrifft ferner eine Vorrichtung zur Durchführung des Verfahrens zur konvektiven Wärmeübertragung zwischen einem Wärmeübertragungsmittel und einer Stirnfläche eines gewickelten Metallbandes in Form eines Coils.

Bei der Wärmebehandlung von Werkstücken spielt die Wärmeübertragung durch erzwungene Konvektion eine große Rolle, da sich durch sie große Leistungen übertragen und gleichmäßige Temperaturverteilungen erreichen lassen.

In der Praxis ist bei diesem Verfahren des Wärmeübergangs von einem strömenden Fluid oder Gas auf ein Werkstück eine besonders gleichmäßige Beaufschlagung des Werkstücks mit dem jeweiligen Wärmeübertragungsmittel erforderlich, da hier ein gleichmäßiger Wärmeübergang gewährleistet sein muss, ohne dass Unterschiede im örtlichen Wärmeübergang zu einer unterschiedlichen Aufheizung des Werkstücks führen. Die gleichmäßige Beaufschlagung stellt beispielsweise beim Erwärmen von Metallbändern, welche zu zylindrischen Coils aufgewickelt sind, ein großes Problem dar. Die Erwärmung Neue Beschreibungsseiten:
derartiger Coils erfolgt typischerweise in Kammeröfen, in denen zur Verringerung der Glüh- und Verweilzeit der werkstücke ein möglichst hoher Wärmeübergang angestrebt wird.

Aus der Praxis der konvektiven Erwärmung von Metallbändern in Form von gewickelten Coils sind Düsenwände bekannt, über die ein Fluid oder Gas auf die Stirnfläche eines zylindrischen Coils geblasen wird.

Beiden bekannten gattungsgemäßen Kamrneröfen mit derartigen Düsenwänden ist es jedoch nachteilig, dass die Einrichtungen nur auf eine Coilgröße ausgelegt sind. Sollen beispielsweise Coils mit kleineren Bandbreiten erwärmt werden, ist der Kammerofen nicht optimal ausgelegt, da der Abstand zwischen Düsen und Coil zu groß ist, um einen möglichst maximalen Wärmeübergang zu realisieren.

Aus der Japanischen Druckschrift JP 10 328738 A ist beispielsweise ein Verfahren und eine Vorrichtung zur Kühlung von Coils aus Metallbändern bekannt, bei dem die Stirnflächen mit einem wassernebel besprüht werden. Damit das Coil nicht durchnässt wird und so die Rostbildung vermieden werden kann, wird das Coil mit einem Nebel mit spezifischen Parametern beaufschlagt. Ferner werden die Öffnung und der Winkel verschiedener Düsen zum Coil individuell eingestellt.

Die Japanische Druckschrift JP 05 177240 A beschreibt ebenfalls ein Verfahren und eine Vorrichtung zur Abkühlung vom Coils aus Metallbändern mittels eines wassernebels. Die Vorrichtung sieht auf jeder Seite des Coils eine Düse zur Erzeugung eines Nebcls vor. Auch hier wird das angestrebte Ziel einer möglichst geringen Durchnässung und Rostbildung durch eine spezifische Einstellung des Wassernebels erreicht.

Aufgabe der Erfindung ist es daher, ein Verfahren zur konvektiven Wärmeübertragung zwischen einem Wärmeübertragungsmittel und einer Stirnseite eines Metallbands in Form eines gewickelten zylindrischen Coils, bereitzustellen, mit dem sich für Metallbänder unterschiedlicher Breiten ein möglichst hoher Wärmeübergang erreichen lässt.

Aufgabe der Erfindung ist es ferner, eine Vorrichtung zur Durchführung des Verfahrens zur konvektiven Wärmeübertragung bereitzustellen.

Erfindungsgemäß wird diese Aufgabe bei einem Wärmeübertragungsverfahren der eingangserwähnten Art, bei dem eine Stirnseite eines Metallbands in Form eines gewickelten Coils mittels wenigstens einer Düsenwand mit einem Wärmeübertragungsmittel beaufschlagt wird, dadurch gelöst, daß der Abstand zwischen wenigstens einer Düsenwand und der Stirnseite des Metallbandes eingestellt wird.

Die Aufgabe wird ferner dadurch gelöst, dass in einer gattungsgemäßen Vorrichtung zur konvektiven Wärmeübertragung zwischen einem Wärmeübertragungsmittel und einer Stirnseite eines Metallbands in Form eines gewickelten Coils Mittel zur Beaufschlagung der Stirnseiten des Coils mit dem Wärmeübertragungsmittel mittels wenigstens einer Düsenwand vorgesehen sind, wobei der Abstand zwischen wenigstens einer Düsenwand und der Stirnseite des Metallbandes einstellbar ist.

In einem besonders bevorzugten Ausführungsbeispiel der Erfindung wird als Wärmeübertragungsmittel ein Gas über einen Druckkasten in Düsenwände gefördert und strömt durch die Düsen auf die Stirnflächen des zu erwärmenden oder zu kühlenden Coils. Erfindungsgemäß kann der Abstand zwischen den Düsenwänden und den Stirnflächen des Coils so eingestellt werden, dass sich für unterschiedlich breite Metallbänder eine möglichst optimale Anströmung durch das Wärmeübertragungsmittel ergibt. Die Düsenwände sind dazu entlang einer Achse beweglich, die der Hauptachse der Coils entspricht oder im Wesentlichen parallel zu dieser verläuft. Dabei umfasst der Ausdruck "Im Wesentlichen" Winkel in der Größenordnung von 0 bis 10°. Sollen beispielsweise Coilzylinder mit geringeren Bandbreiten behandelt werden, lassen sich die Düsenwände entlang dieser Achse in Richtung der Stirnflächen des Coils bewegen. So kann der Abstand zwischen Düsenwand und Coiloberfläche auf eine optimale Distanz eingestellt werden, und es wird stets eine wirkungsvolle Anströmung erreicht.

Im speziellen Fall sehr schmaler Coils kann ein zusätzlicher nachrüstbarer Düsenkasten vorgesehen werden, der den Nutzraum des Ofens teilt. Dann können zwei Coils in den Nutzraum eingebracht und beidseitig beaufschlagt werden.

Weitere Vorteile, Besonderheiten und zweckmäßige Weiterbildungen der Erfindung ergeben sich aus den Unteransprüchen und der nachfolgenden Darstellung eines bevorzugten Ausführungsbeispiels anhand der Abbildungen.

Von den Abbildungen zeigt:
- Fig. 1: einen Schnitt durch ein besonders bevorzugtes Ausführungsbeispiel einer Vorrichtung zur konvektiven Wärmeübertragung von einem Wärmeübertragungsmittel auf gewickelte Metallbänder; und
- Fig. 2: ein Ausführungsbeispiel eines Kammerofens mit integrierter erfindungsgemäßer Vorrichtung.

In der Abbildung in Fig. 1 ist ein Schnitt durch ein besonders bevorzugtes Ausführungsbeispiel einer Vorrichtung zur konvektiven Wärmeübertragung zwischen einem Wärmeübertragungsmittel und einer Stirnfläche eines gewickelten Metallband in Form eines zylindrischen Coils, dargestellt. Als Wärmeübertragungsmittel kann ein Fluid oder ein Gas zur Anwendung kommen. In diesem Ausführungsbeispiel wird zur Wärmeübertragung ein Gas verwendet.

Die Vorrichtung umfasst einen Druckkasten 20, in den das zu erwärmende oder zu kühlende Coil 30 eingebracht wird. Bei dem Coil handelt es sich um ein zylindrisch gewickeltes Metallband. Das dargestellte Metallband ist um eine Achse 70 gewickelt, die in der Abbildung waagerecht verläuft, so dass sich an den Stirnseiten 31 und 32 des Coils plane Oberflächen ergeben. Im Wesentlichen parallel zu diesen Stirnseiten des Coils befindet sich jeweils eine Düsenwand 10 und 11.

Das Gas zur Erwärmung oder Abkühlung der Coils kann beispielsweise mittels eines nicht dargestellten Ventilators in den Druckkasten 20 eingebracht werden. Bei dem Gas kann es sich um verschiedene Gasarten handeln, die sich für den jeweiligen Anwendungszweck eignen. Beispielsweise kann N₂, N₂H₂, Luft, Wasserdampf, Schutzgas, Wasserstoff, Exogas, oder Endogas verwendet werden. Die Strömung des Gases innerhalb des Druckkastens ist zeichnerisch durch Pfeile gekennzeichnet. Das Gas strömt durch die Düsenwände 10 und 11 auf jeweils eine Stirnseite des Coils. Die Düsenwände weisen dazu mehrere Öffnungen auf, die verschieden ausgeformt sein können. Es können beispielsweise Loch-, Schlitz-, Rohr- oder Dralldüsen Verwendung finden. Das Gas strömt aus den Düsenöffnungen und prallt auf die Stirnseiten des Coils, wo der Wärmeübergang stattfindet. Dies gilt sowohl für die Erwärmung als auch für die Abkühlung des Coilmaterials.

Um die Einrichtung auf die Abmessungen verschiedener Coils einstellen zu können, ist wenigstens eine der Düsenwände 10 und 11 beweglich entlang einer Achse ausgeführt, welche der Hauptachse des Coils entspricht oder im Wesentlichen parallel zu dieser verläuft. Durch diese bewegliche Ausführung lässt sich der Abstand 60 zwischen Düsenwänden und stirnflächen des Coils auf die optimale Distanz für eine wirkungsvolle Anströmung einstellen. Der Antrieb 40 für diese Bewegung ist in Fig. 1 nicht im Detail dargestellt, sondern durch waagerechte Bewegungspfeile gekennzeichnet.

In der Abbildung in Fig. 1 sind auf der rechten Seite des Coils zwei Positionen der Düsenwand 11 mit zwei verschiedenen Abständen 60 dargestellt. Die Position mit dem größeren Abstand ist durch eine gestrichelte Umrandung dargestellt. Es ist ausreichend, wenn sich nur eine der Düsenwände entlang der Hauptachse des Coils bewegen lässt, es können jedoch auch beide Düsenwände beweglich ausgeführt sein. Ist lediglich eine Düsenwand beweglich, muss eine zusätzliche Positionierung des Coils in der Mitte zwischen den Düsenwänden erfolgen. Sind dagegen beide Düsenwände beweglich, können die Wände auf die optimale Distanz zu den Stirnseiten des Coils gebracht werden.

Sollen nun beispielsweise kleinere Coils erwärmt oder abgekühlt werden, kann der Abstand 60 so weit optimiert werden, dass sich ohne Leistungsverluste ein sehr guter Wärmeübergang einstellt. In herkömmlichen Einrichtungen zur konvektiven Wärmeübertragung ist dies nicht möglich, was bei unterschiedlichen Coilgrößen zu einer Durchsatzreduzierung der Anlage führt. Die Einrichtungen sind herkömmlicherweise auf eine maximale Coilgröße ausgelegt und das Einbringen kleinerer Coils führt zu einer Anströmung, deren Wirkung unterhalb der maximal erreichbaren liegt.

Um trotz beweglicher Düsenwände die Dichtigkeit zwischen Düsenwänden und Druckkasten zu gewährleisten, kann die Dichtung auf verschiedene Weisen den Anforderungen angepasst werden. Beispielsweise kann der Dichtungsspalt gering oder die Dichtung als Labyrinth- oder Kontaktdichtung ausgeführt werden.

In der Abbildung in Fig. 2 ist ein besonders bevorzugtes Ausführungsbeispiel eines Kammerofens mit integrierter erfindungemäßer Vorrichtung zur Wärmeübertragung dargestellt. Der Druckkasten 20 befindet sich innerhalb des Ofens und ein zu erwärmendes oder zu kühlendes Coil 30 ist zwischen den beiden Düsenwänden 10 und 11 positioniert. Die Beschickung des Ofens mit einem Coil erfolgt in diesem Ausführungsbeispiel von unten, was zeichnerisch unterhalb der Kammer des Ofens durch gestrichelte Linien dargestellt ist.

Im speziellen Fall von Coils mit sehr geringen Breiten kann der Nutzraum des Ofens mittels wenigstens eines nachrüstbaren Düsenkastens geteilt werden. So können zwei oder mehr Coils in den Nutzraum eingebracht und beidseitig beaufschlagt werden. Ein solcher zusätzlicher Düsenkasten ist in den Figuren 1 und 2 nicht dargestellt.

Die Steuerung des Kammerofens erfolgt vorzugsweise über Steuermittel mit einem Programm, das zweckmäßigerweise wenigstens die Temperatur und die Geschwindigkeit des Wärmeübertragungsmittels und den Abstand zwischen Düsenwänden und Coil so steuert und regelt, dass sich ein möglichst optimaler Wärmeübergang einstellt.

Die erfindungsgemäße Ausführung einer Vorrichtung mit Düsenwänden, deren Abstand zu den Stirnflächen des zu erwärmenden oder zu kühlenden Coils einstellbar ist, weist verschiedene Vorteile auf. Die Einrichtung kann so auf die jeweiligen Coilabmessungen eingestellt werden, dass immer eine wirkungsvolle Anströmung gewährleistet ist. Daraus resultiert ein besserer Wärmeübergang als in herkömmlichen Anlagen, wodurch die Verweilzeit der Werkstücke in den Öfen gesenkt werden kann. Dies ermöglicht wiederum Energieeinsparungen und eine Verkürzung der Durchlaufzeiten. Der Einbau eines Trenndüsenkastens verbessert den Nutzungsgrad der Anlage zusätzlich.

### Bezugszeichenliste:

- 10, 11: Düsenwände
- 20: Druckkasten
- 30: Coil
- 31, 32: Stirnflächen des Coils
- 40: Antrieb
- 60: Abstand zwischen Düsenwand und Stirnfläche des Coils
- 70: Hauptachse des Coils
- 71: Rotationsachse der Düsenwände

## Patentansprüche

1. Verfahren zur konvektiven Wärmeübertragung zwischen einem Wärmeübertragungsmittel und einer Stirnfläche eines gewickelten Metallbandes in Form eines Coils, bei dem die Stirnfläche mit dem Wärmeübertragungsmittel mittels wenigstens einer Düsenwand beaufschlagt wird, **dadurch gekennzeichnet, dass** der Abstand (60) zwischen wenigstens einer Düsenwand (10; 11) und der Stirnfläche des gewickelten Metallbandes eingestellt wird.

2. Vorrichtung zur konvektiven Wärmeübertragung zwischen einem Wärmeübertragungsmittel und einer Stirnfläche eines gewickelten Metallbandes in Form eines Coils, wobei die Vorrichtung Mittel zur Beaufschlagung der Stirnfläche mit dem Wärmeübertragungsmittel mittels wenigstens einer Düsenwand vorsieht, **dadurch gekennzeichnet, dass** der Abstand (60) zwischen wenigstens einer Düsenwand (10; 11) und der Stirnfläche des gewickelten Metallbandes einstellbar ist.

3. Vorrichtung nach Anspruch 2, **dadurch gekennzeichnet, dass** wenigstens eine der Düsenwande (10; 11) entlang einer Achse (71) bewegbar sind, wobei diese Achse der Hauptachse (70) des Coils (30) entspricht oder im Wesentlichen parallel zu dieser verläuft.

4. Vorrichtung nach einem oder beiden der Ansprüche 2 und 3, **dadurch gekennzeichnet, dass** das Wärmeübertragungsmittel ein Fluid oder ein Gas ist.

5. Vorrichtung nach einem oder mehreren der Ansprüche 2 bis 4, **dadurch gekennzeichnet, dass** die Vorrichtung wenigstens einen Druckkasten (20) umfasst, in dem wenigstens ein Coil (30) und zwei Düsenwände (10; 11) angeordnet sind, wobei die Düsenwände auf den Stirnseiten (31; 32) des Coils (30) angeordnet sind.

6. Vorrichtung nach Anspruch 5, **dadurch gekennzeichnet, dass** ein Wärmeübertragungsmittel durch den Druckkasten (20) und die Düsenwände (10; 11) auf die Stirnseiten (31; 32) des Coils (30) führbar ist.

7. Vorrichtung nach Anspruch 6, **dadurch gekennzeichnet, dass** ein Ventilator ein Gas in und/oder durch den Druckkasten (20) bläst.

8. Vorrichtung nach einem oder mehreren der Ansprüche 5 bis 7, **dadurch gekennzeichnet, dass** die Dichtung zwischen Düsenwänden (10; 11) und dem Druckkasten (20) als Labyrinth- oder Kontaktdichtung ausgeführt ist.

9. Vorrichtung nach einem oder mehreren der Ansprüche 2 bis8, **dadurch gekennzeichnet, dass** die Vorrichtung Steuermittel aufweist, die wenigstens die Temperatur und die Geschwindigkeit des Wärmeübertragungsmittels und den Abstand (60) zwischen Düsenwänden und Coil (30) steuern.

10. Vorrichtung nach Anspruch 9, **dadurch gekennzeichnet, dass** die Steuermittel ein Steuerungs- und Regelungsprogramm beinhalten, das wenigstens die Temperatur und die Geschwindigkeit des Wärmeübertragungsmittels und den Abstand (60) zwischen Düsenwänden und dem Coil (30) steuert.

11. Ofenanlage, **dadurch gekennzeichnet, dass** sie wenigstens eine Vorrichtung zur konvektiven Wärmeübertragung von einem Wärmeübertragungsmittel auf eine Oberfläche aufweist, wobei die Vorrichtung durch einen oder mehrere der Ansprüche 2 bis 10 beschrieben ist.

## Claims

1. A method for convective heat transfer between a heat transfer medium and the face of a wound metal tape in the form of a coil, in which the face is exposed to the heat transfer medium using at least one die wall, **characterized in that** the distance (60) between at least one die wall (10; 11) and the face of the wound metal tape is adjusted.

2. A device for convective heat transfer between a heat transfer medium and a face of a wound metal tape in the form of a coil, whereby the device has means for exposing the face to the heat transfer medium using at least one die wall, **characterized in that** the distance (60) between at least one die wall (10; 11) and the face of the wound metal tape is adjustable.

3. The device according to Claim 2, **characterized in that** at least one of the die walls (10; 11) can be moved along an axis (71), whereby this axis corresponds to the main axis (70) of the coil (30) or runs essentially parallel thereto.

4. The device according to one or both of Claims 2 and 3, **characterized in that** the heat transfer medium is a fluid or a gas.

5. The device according to one or more of Claims 2 to 4, **characterized in that** the device comprises at least one pressure box (20) containing at least one coil (30) and two die walls (10; 11), whereby the die walls are arranged on the faces (31; 32) of the coil (30).

6. The device according to Claim 5, **characterized in that** a heat transfer medium can be fed through the pressure box (20) and the die walls (10; 11) onto the faces (31; 32) of the coil (30).

7. The device according to Claim 6, **characterized in that** a ventilator blows a gas into and/or through the pressure box (20).

8. The device according to one or more of Claims 5 to 7, **characterized in that** the seal between the die walls (10; 11) and the pressure box (20) is configured as a labyrinth seal or contact seal.

9. The device according to one or more of Claims 2 to 8, **characterized in that** the device has control means that control at least the temperature and the speed of the heat transfer medium as well as the distance (60) between the die walls and the coil (30).

10. The device according to Claim 9, **characterized in that** the control means encompasses a control and regulation program that controls at least the temperature and the speed of the heat transfer medium as well as the distance (60) between the die walls and the coil (30).

11. A kiln installation, **characterized in that** it has at least one device for convective heat transfer from a heat transfer medium to a surface, whereby the device is described by one or more of Claims 2 to 10.

## Revendications

1. Procédé pour le transfert thermique par convection entre un moyen thermoconducteur et une face de la dent d'une bobine rubanée en forme d'un feuillard, auquel la face de la dent est alimentée avec le moyen thermoconducteur par au moins une paroi des tuyères,
**caractérisé en ce que**
la distance (60) est réglée entre au moins une paroi des tuyères (10 ; 11) et la face de la dent de la bobine rubanée.

2. Dispositif pour le transfert thermique par convection entre un moyen thermoconducteur et une face de la dent d'une bobine rubanée en forme d'un feuillard, lequel dispositif prévoyant des moyens pour l'alimentation de la face de la dent avec le moyen thermoconducteur par au moins une paroi des tuyères,
**caractérisé en ce que**
la distance (60) est réglable entre au moins une paroi des tuyères (10 ; 11) et la face de la dent de la bobine rubanée.

3. Dispositif selon la revendication 2,
**caractérisé en ce que**
au moins une des parois des tuyères (10 ; 11) est mobile le long d'un axe (71), lequel axe correspondant à l'axe principal (70) du feuillard (30) ou déroulant pour l'essentiel d'une façon parallèle à celui.

4. Dispositif selon une ou deux des revendications 2 et 3,
**caractérisé en ce que**
le moyen thermoconducteur est un fluide ou un gaz.

5. Dispositif selon une ou plusieurs des revendications 2 à 4,
**caractérisé en ce que**
le dispositif contient au moins une boite d'impression (20), dans laquelle sont arrangés au moins un feuillard (30) et deux parois des tuyères (10 ; 11), lesquelles parois des tuyères étant arrangées aux faces de la dent (31 ; 32) du feuillard (30).

6. Dispositif selon la revendication 5,
**caractérisé en ce que**
un moyen thermoconducteur est guidable à travers de la boite d'impression (20) et des parois des tuyères (10 ; 11) envers les faces de la dent (31 ; 32) du feuillard (30).

7. Dispositif selon la revendication 6,
**caractérisé en ce que**
un ventilateur souffle un gaz dans et/ou à travers de la boite d'impression (20).

8. Dispositif selon une ou plusieurs des revendications 5 à 7,
**caractérisé en ce que**
le joint entre les parois des tuyères (10 ; 11) et la boite d'impression (20) est exécuté comme joint au labyrinthe ou comme joint au contacte.

9. Dispositif selon une ou plusieurs des revendications 2 à 8,
**caractérisé en ce que**
le dispositif montre des moyens de commande, qui dirigent au moins la température et la vitesse du moyen thermoconducteur et la distance (60) entre des parois des tuyères et le feuillard (30).

10. Dispositif selon la revendication 9,
**caractérisé en ce que**
les moyens de commande contiennent un programme de commande et de réglage, qui dirige au moins la température et la vitesse du moyen thermoconducteur et la distance (60) entre des parois des tuyères et le feuillard (30).

11. Une unité de four,
**caractérisée en ce que**
elle montre au moins un dispositif pour le transfert thermique par convection d'un moyen thermoconducteur à une surface, lequel dispositif étant décrit par une ou plusieurs des revendications 2 à 10.
